# EUROPÄISCHE PATENTSCHRIFT

(11) **EP 4 335 773 B1**
(45) Veröffentlichungstag und Bekanntmachung des Hinweises auf die Patenterteilung: **21.05.2025**
(21) Anmeldenummer: 23195760.6
(22) Anmeldetag: 06.09.2023
(51) Int. Cl.: B65D 25/04, B65D 43/02

(54) **TRANSPORTBEHÄLTER FÜR ZUBEREITETE LEBENSMITTEL**
TRANSPORT CONTAINER FOR PREPARED FOOD
CONTENEURS DE TRANSPORT POUR ALIMENTS CUISINES

(30) Priorität: 07.09.2022 DE 102022122727; 07.09.2022 DE 202022105042 U
(43) Veröffentlichungstag der Anmeldung: 13.03.2024
(73) Patentinhaber: Demir, Faruk, 66333 Völklingen (DE); Gölge, Bahattin, 66806 Ensdorf (DE); Schuster-Engineering GmbH, 66620 Nonnweiler (DE)
(72) Erfinder: GÖLGE, Bahattin, 66806 Ensdorf (DE)
(74) Vertreter: Zeiner, Johannes Michael

(56) Entgegenhaltungen:
- EP-A1- 0 026 999
- EP-A1- 0 839 726
- DE-A1- 102010 000 265
- DE-A1- 19 946 210
- KR-Y1- 200 434 591
- US-A- 5 027 972
- US-A1- 2005 000 966

## Beschreibung

Die vorliegende Erfindung betrifft einen Transportbehälter für zubereitete Lebensmittel nach dem Oberbegriff des Anspruchs 1.

Es ist bereits ein Transportbehälter bekannt (DE 10 2010 000 265 B4). Dieser Transportbehälter besteht aus einem wannenförmigen Unterteil, in das zubereitete Lebensmittel eingefüllt werden können. Nach dem Einfüllen der Lebensmittel kann der Transportbehälter durch einen Deckel verschlossen werden. Dabei weist beispielsweise das Unterteil im Randbereich eine umlaufende und in sich geschlossene V-förmige Ausnehmung auf, die mit einer umlaufenden und in sich geschlossenen V-förmige Erhebung des Deckels derart korresondiert, dass beim Schließen des Deckels dessen V-förmige Erhebung formschlüssig in die V-förmige Ausnehmung des Unterteils eingreift. In der DE 10 2010 000 265 B4 ist weiterhin zu sehen, dass im Unterteil parallel zur V-förmigen Ausnehmung eine V-förmige Erhebung verläuft. Entsprechend verläuft im Deckel parallel zur V-förmigen Erhebung eine V-förmige Ausnehmung. Die V-förmige Erhebung des Unterteils und die V-förmige Ausnehmung des Deckels korrespondieren insoweit miteinander, dass beim Schließen des Deckels die V-förmige Erhebung des Unterteils in die V-förmige Ausnehmung des Deckels eingreift.

Durch die miteinander korrespondierenden V-förmigen Erhebungen und V-förmigen Ausnehmungen ergibt sich ein sichere Befestigung des Deckels auf dem Unterteil beim Schließen des Transportbehälters. Insgesamt entsteht auch eine gute Formstabilität gegenüber Verwindungen des Transportbehälters. Der Transportbehälter ist im Randbereich im geschlossenen Zustand abgedichtet.

Es sind auch andere Transportbehälter bekannt, die aus thermisch isoliendem Material wie extrudiertem Polystyrol oder einem anderen aufgeschäumten Kunststoff bestehen. Diese Transportbehälter weisen ebenfalls ein Unterteil und einen Deckel auf. Das Unterteil und der Deckel eines Transportbehälters sind fest miteinander verbunden entlang einer Seitenkante des Deckels, die zugleich eine der oberen Kanten des Unterteils bildet. Die Verbindungslineie des Unterteils mit dem Deckel bildet entlang dieser Kante eine Drehachse, um die der Deckel schwenkbar ist, so dass der Deckel auf- und zugeklappt werden kann. Der Deckel wird beim Zuklappen verschlossen, indem zwei Laschen des Deckels bzw. des Unterteils entsprechende Öffnungen des Unterteils bzw. des Deckels durchgreifen. Soweit Deckel und Unterteil nicht entlang der einen Kante fest miteinander verbunden sind (wobei der Deckel schwenkbar ist zum Öffnen und Schließen des Transportbehälters), liegt der Deckel beim Schließen des Transportbehälters lediglich auf den Kanten des Unterteils auf. Dadurch ergibt sich kein dichter Abschluss des Transportbehälters beim Schließen des Transportbehälters. Diese Transportbehälter werden für Lebensmittel im Fast-Food-Bereich verwendet. Deswegen sind diese Transportbehälter einfach in der Handhabung und kostengünstig in der Herstellung. Diese Transportbehälter sind für den Gebrauch als Einmal- und Einweg-Verpackung vorgesehen.

Weitere Transportbehälter oder Deckel hierfür sind aus EP 0 839 726 B1, DE 10 2009 032 198 A1, DE 82 14 571 U1, DE 10 2010 000 265 B4, US 5,027,972 A, KR 200 434 591 Y1, US 2005/000966 A1, EP 0 026 999 A1 und DE 199 46 210 A1 bekannt.

Der vorliegenden Erfindung liegt die Aufgabe zu Grunde, die bestehenden Transportbehälter zu verbessern.

Diese Aufgabe wird nach der vorliegenden Erfindung gemäß Anspruch 1 gelöst durch einen Transportbehälter für zubereitete Lebensmittel.

Der Transportbehälter besteht aus einem thermisch isolierenden Material. Ein thermisch isolierendes Material im Sinne dieser Erfindung ist ein lebensmittelechtes Material mit einer hohen thermischen Isolierwirkung.

Ein Beispiels für ein thermisch isolierendes Material ist extrudiertes Polystyrol, das unter der Markenbezeichnung Styropor bekannt ist.

Denkbar ist, dass das thermisch isolierende Material aus einen nachhaltigen Material wie Pappe besteht und beispielsweise eine Innenbeschichtung aus einem Material wie Aluminium oder einer Aluminiumlegierung aufweist. Anstelle einer Beschichtung kann eine in den Transportbehälter eingeklebte Folie, insbesondere auf Aluminiumbasis verwendet werden.

Vorzugsweise ist das thermisch isolierende Material eine poröse Pappe mit einer Innenverkleidung aus einem lebensmittelechten Material.

Der Transportbehälter besteht aus einem wannenförmigen Unterteil und einem Deckel. Der Deckel und das Unterteil greifen im Randbereich formschlüssig und abdichtend ineinander und/oder übereinander. Nach der vorliegenden Erfindung befindet sich in dem wannenförmigen Unterteil wenigstens eine Trennwand zur Unterteilung des Aufnahmeraums des Transportbehälters in mehrere Aufnahmebereiche. Weiterhin weist der Deckel ein oder mehrere Trennelemente auf. Dabei entspricht die Zahl der Trennelemente der Zahl der Trennwände. Außerdem entspricht der Verlauf der Trennelemente dem Verlauf der Trennwände derart, dass bei geschlossenem Transportbehälter die Trennelemente und die Trennwände miteinander korrespondieren. Die miteinander korrespondierenden Trennelemente und Trennwände greifen formschlüssig und abdichtend ineinander und/oder übereinander. Dadurch werden durch die Trennelemente und die Trennwände im geschlossenen Zustand des Transportbehälters im Inneren des Transportbehälters mehrere vollständig voneinander getrennte Aufnahmebereiche für Lebensmittel gebildet.

Durch die Trennwand bzw. die Trennwände im Unterteil ergibt sich eine Unterteilung des Transportbehälters in mehrere Aufnahmebereiche, so dass verschiedene Lebensmittel voneinander getrennt in die Transportbox eingebracht werden können.

Durch das Zusammenwirken der Trennwand (bzw. der Trennwände) des Unterteils mit dem Trennelement (bzw. den Trennelementen) des Deckels wird weiterhin erreicht, dass die einzelnen Aufnahmebereiche voneinander getrennt sind, so dass auch bei einem Kippen des geschlossenen Transportbehälters keine Flüssigkeit wie eine Sauce von einem Aufnahmebereich in einen anderen Aufnahmebereich fließen kann.

Außerdem wird durch das Zusammenwirken der Trennwand (bzw. der Trennwände) des Unterteils mit dem Trennelement (bzw. den Trennelementen) des Deckels die Formstabilität des Transportbehälters verbessert. Das Zusammenwirken der Trennwand (bzw. der Trennwände) mit dem Trennelement (bzw. den Trennelementen) führt zu einer Verbesserung der Verwindungssteifigkeit des Transportbehälters insgesamt.

Eine Verwindung des Transportbehälters kann beispielsweise vorkommen, wenn der Transportbehälter beladen ist und lediglich an einer Seite gehalten wird. Die dann auftretende Verwindung des Transportbehälters kann u.U. dazu führen, dass die Haltekraft der formschlüssigen Verbindung des Deckels mit dem Unterteil nicht mehr ausreicht, damit der Transportbehälter geschlossen bleibt.

Es erweist sich hier als vorteilhaft, dass die Stabilität des geschlossenen Transportbehälters auch unter diesen ungünstigen Bedingungen verbessert wird.

Die Sicherheit, dass der Transportbehälter geschlossen bleibt, wird verbessert. Dadurch ergibt sich auch eine bessere Sicherheit der Abdichtung sowohl der Aufnahmebereich gegeneinander als auch des Transportbehälters insgesamt.

Der Transportbehälter weist ein Rastmittel auf, durch das die Trennwand und das Trennelement und/oder ein Randbereich einer Seitenwand des Transportbehälters mit einem Randbereich eines Deckels des Transportbehälters formschlüssig miteinander verbindbar sind. Das Rastmittel weist außerdem einen im Querschnitt U-förmigen Bereich sowie einen Verbindungsvorsprung auf, wobei der Verbindungsvorsprung zur Ausbildung einer Rastverbindung in den U-förmigen Bereich einführbar ist, und umfasst mehrere Raststufen. Dadurch, dass der Verbindungsvorsprung in den U-förmigen Bereich einführbar ist, kann eine gegen eine Verschiebung des Deckels des Transportbehälters gesicherte Verbindung ausgebildet werden.

Durch die Raststufen ist eine Endstellung eines Deckels des Transportbehälters vorteilhaft einstellbar, wodurch ein Volumen des Transportbehälters einstellbar ist. Vorteilhaft kann ein einziger Lebensmittelbehälter für verschiedene große Lebensmittelportionen benutzt werden. Vorzugsweise entspricht eine Raststufe einem Transportbehältervolumen zwischen 0,05 und 0,10 Litern.

Das Rastmittel ist vorzugsweise zweiteilig ausgebildet, wobei ein erster Teil an der Trennwand und ein zweiter Teil an das Trennelement angebracht ist, oder ein erster Teil ist in dem Randbereich einer Seitenwand des Transportbehälters daran angebracht und ein zweiter Teil an einen Randbereich eines Deckels des Transportbehälters.Vorzugsweise sind die beiden Teile einstückig angeformt.

Sind die Trennwand und die Trennelemente und die beiden Randbereiche der Seitenwand und des Deckels zur Ausbildung einer Rastverbindung vorgesehen, ist denkbar, dass zwei voneinander verschieden ausgebildete Rastmittel verwendet werden. Ein solcher Transportbehälter ist derart ausgebildet, dass dieser umlaufend verschließbar ist. Das heißt, dass eine formschlüssige Verbindung in allen Kontaktbereichen des Deckels zu dem Unterteil ausgebildet wird. Vorteilhaft wird ein besonders gut verschließbarer und verwindungssteifer Transportbehälter geschaffen.

Vorzugsweise sind die beiden Teile des Rastmittels leistenförmig ausgebildet.

Bei der Ausgestaltung des Transportbehälters gemäß Anspruch 2 ist der Transportbehälter auch im Randbereich des Unterteils und im Randbereich des Deckels, in dem das Unterteil und der Deckel formschlüssig ineinander oder übereinander greifen, aus demselben Material gebildet, aus dem der Transportbehälter im Übrigen besteht. Ebenso sind auch die Trennwände und die Trennelemente in dem Bereich, in dem die Trennwände und die Trennelemente formschlüssig ineinander oder übereinander greifen, aus demselben Material gebildet sind, aus dem der Transportbehälter im Übrigen gefertigt ist.

Bei einer Fertigung dieser Verbindungsbereiche beispielsweise aus Silikon oder einem gummiartigen Material ergibt sich zwar als Vorteil, dass dieses Material eine bessere Elastizität hat. Damit lässt sich das Schließen des Transportbehälters erleichtern. Außerdem ergibt sich wegen der höheren Elastizität dieses Materials ein besserer und dichterer Abschluss der Trennwand (bzw. der Trennwände) mit dem Trennelement (bzw. den Trennelementen) sowie auch des Unterteils mit dem Deckel.

Es hat sich hinsichtlich des Aufwandes bei der Fertigung als vorteilhaft erwiesen, den Transportbehälter insgesamt aus lediglich einem Material herzustellen. Es hat sich gezeigt, dass sich dennoch ein stabiler Verschluss des geschlossenen Transportbehälters ergibt. Dies ist besonders von Bedeutung bei der Herstellung von Transportbehältern für die Verwendung im Fast-Food-Bereich. Dort werden große Stückzahlen dieser Transportbehälter benötigt, so dass die Fertigungskosten ein entscheidender Faktor sind.

Bei der Ausgestaltung des Transportbehälters gemäß Anspruch 3 weist der Deckel im Bereich zumindest eines der durch die die Trennwand oder die Trennwände und das Trennelement oder die Trennelemente abgetrennten Aufnahmebereiches einen Bereich mit einem oder mehreren Löchern auf.

Bei der Ausgestaltung gemäß Anspruch 4 kann dieser Bereich, der ein oder mehrere Löscher aufweist, mit einem (abziehbaren) Klebestreifen überklebt sind oder mit einem Klebestreifen überklebbar sein.

Dies erweist sich als besonders vorteilhaft, wenn frittierte oder in Fett gebackene Lebensmittel in dem entsprechenden Aufnahmebereich abgelegt sind. Durch die Löcher kann dann warme Luft aus diesem Aufnahmebereich des Transportbehälters entweichen. Dadurch bleiben die dort abgelegten Lebensmittel knusprig. Die Löcher können so dimensioniert werden, dass dennoch die Wärme auch in diesem Aufnahmebereich ausreichend gespeichert wird, so dass das Lebensmittel warm bleibt.

Bei dieser Ausgestaltung ist es besonders vorteilhaft, dass durch die Trennwand oder die Trennwände im Zusammenwirken mit dem Trennelement oder den Trennelementen der Aufnahmebereich gegenüber den anderen Aufnahmebereichen abgedichtet ist. Die anderen Aufnahmebereiche bleiben bei geschlossenem Transportbehälter vollständig geschlossen, so dass dort die Wärme besser gespeichert wird.

Bei der Ausgestaltung nach Anspruch 4 können diese Löcher mit einem Klebestreifen überklebt sein oder mit einem Klebestreifen überklebbar sein.

Diese Ausgestaltung bietet die Möglichkeit, diese Löcher beim Gebrauch des Transportbehälters verschlossen zu lassen, indem diese Löcher dann mit einem Klebestreifen überklebt sind.

Die Löcher können in der Standard-Ausführung des Transportbehälters offen sein und im Bedarfsfall mit einem Klebestreifen überklebt werden.

Es ist auch möglich, dass die Löcher in der Standard-Ausführung des Transportbehälters mit einem Klebestreifen überklebt sind, der im Bedarfsfall abgezogen werden kann, so dass die Löcher dann geöffnet sind.

In einer weiteren Ausgestaltung der Erfindung sind die mehreren Löcher matrixartig angeordnet, wobei ein Abstand vertikal und horizontal benachbarter Löcher einem Zweifachen bis zu einem Zehnfachen eines Lochdurchmessers entspricht, vorzugsweise einem Dreifachen bis einem Fünffachen.

Der Erfinder hat festgestellt, dass matrixartig angeordnete Löcher mit den genannten Größe und Abständen ein hinreichendes Entweichen von warmer Luft ermöglichen und gleichzeitig den gelochten Bereich mechanisch nur unerheblich schwächen.

Vorteilhaft wird ein besonders stabiler Transportbehälter geschaffen, in dem frittierte oder gebackene Lebensmittel, insbesondere Fast-Food-Lebensmittel, während eines Transports knusprig bleiben.

Insbesondere wenn ein Abstand benachbarter Löcher zwischen dem Dreifachen bis Fünffachen eines Lochdurchmessers entspricht, wird ein für viele verschiedene zubereitete Lebensmittel einsetzbarer Transportbehälter geschaffen.

In einer Ausgestaltung der Erfindung weist der Deckel im Bereich zumindest eines der durch die Trennwand oder die Trennwände und das Trennelement oder die Trennelemente abgetrennten Aufnahmebereiches eine Sollbruchstelle auf, wobei die mindestens eine Sollbruchstelle derart ausgebildet sind, dass diese durch Kraftwirkung unter Bildung einer Entlüftungsöffnung bricht.

Die Sollbruchstelle kann beispielsweise eine längliche Perforation sein. Durch manuelles Eindrücken der Perforation kann ein Entlüftungsschlitz gebildet werden, durch den warme Luft aus einem Aufnahmebereich für zubereitete Lebensmittel austreten kann.

Denkbar ist, dass der Transportbehälter mehrere parallele längliche Perforationen aufweist. Vorteilhaft kann ein Befüller des Transportbehälters entscheiden, wieviele Lüftungsschlitze erforderlich sind.

In einer weiteren Ausgestaltung der Erfindung ist die mindestens eine Sollbruchstelle L-förmig ausgebildet.

Durch Eindrücken eines Übergangsbereichs von einem L-Schenkel zu einem Basisschenkel der L-förmigen Sollbruchstelle kann der Übergangsbereich nach innen, das heißt in einen Aufnahmeraum hinein, umgeklappt werden. Dadurch wird eine insbesondere dreieckige Entlüftungsöffnung ausgebildet.

Der Erfinder hat erkannt, dass durch eine L-förmige Sollbruchstelle eine Größe einer insbesondere dreieckigen Entlüftungsöffnung durch geeignete Wahl einer manuell aufgebrachten Bruchkraft besonders gut einstellbar ist.

In einer weiteren Ausgestaltung der Erfindung sind die Raststufen gleich groß.

Zweckmäßigerweise umfasst der im Querschnitt U-förmige Bereich zumindest ein Paar gegenüberliegender Rastnuten, die zur Aufnahme von Rastvorsprüngen des Verbindungsvorsprungs eingerichtet sind, wobei gegenüberliegende Rastnuten in gegenüberliegende U-Schenkel des im Querschnitt U-förmigen Bereichs eingebracht sind. Die Rastvorsprünge können insbesondere auf eine den Rastnuten zugewandten Seite des Verbindungsvorsprungs abgerundet sein. Vorteilhaft wird ein mit geringem Kraftaufwand verschließbarer Transportbehälter geschaffen.

Sind mehrere Paare gegenüberliegender Rastnuten vorgesehen, kann ein in seinem Volumen veränderbarer Transportbehälter geschaffen werden, bei dem jedes Paar eine Raststufe bildet.

Die mehreren Paare Rastnuten können dazu übereinander angeordnet sein. Die Raststufen können gleich oder verschieden groß sein.

In einer Ausgestaltung der Erfindung umfasst das Rastmittel Rastzähne, die an dem Trennelement und an der Trennwand und/oder an einen Randbereich einer Seitenwand des Transportbehälters und einen Randbereich eines Deckels des Transportbehälters angebracht sind, und die zur Ausbildung einer Rastverbindung ineinandergreifen. Es können mehrere übereinander angeordnete Rastzahnpaare vorgesehen sein, die jeweils eine Raststufe bilden.

Vorteilhaft wird ein in seinem Volumen einstellbarer Transportbehälter geschaffen.

In einer weiteren Ausgestaltung der Erfindung stehen die an die Trennwand und/oder den Randbereich des Deckels angebrachten Rastzähne von einer Seitenflächen der Trennwand und/oder dem Randbereich des Deckels vor.

Insbesondere können sich die Rastzähne parallel zu einem Boden eines Unterteil des Transportbehälters erstrecken, vorzugsweise in einen Aufnahmeraum für das zubereitete Lebensmittel hinein.

Vorteilhaft wird ein besonders einfach zu verschließender und in seinem Volumen einstellbarer Transportbehälter geschaffen.

In einer Ausgestaltung der Erfindung ist der Transportbehälter aus einem Zellulose aufweisenden Material gebildet. Vorteilhaft wird ein nachhaltiger Transportbehälter geschaffen, der insbesondere bei einmaliger Verwendung umweltfreundlich entsorgbar ist. Beispielsweise kann der Transportbehälter aus Pappe gebildet sein.

Zweckmäßigerweise weist das Zellulose aufweisende Material eine Porosität zwischen 40 und 60 Vol.-% auf.

Der Erfinder hat erkannt, dass ein nachhaltiger Transportbehälter mit hervorragender Wärmeisolierung bei gleichzeitig hoher Steifigkeit, insbesondere Torsionssteifigkeit, geschaffen wird. Dadurch, dass Zellulose ein aus Bäumen gewonnenes Material ist, wird ferner ein nachhaltiger und vor allem leicht zu entsorgender Transportbehälter geschaffen.

Die Erfindung wird nachfolgend anhand von Ausführungsbeispielen und der beigefügten, sich auf die Ausführungsbeispiele beziehenden Zeichnungen, näher erläutert. Es zeigt dabei:
- Fig. 1:: eine Darstellung eines Unterteils eines Transportbehälters in einer Perspektivansicht von oben,
- Fig. 2:: eine Darstellung eines Deckels des Transportbehälters zu dem Unterteil nach Figur 1,
- Fig. 3:: einen seitlichen Schnitt durch den Randbereich, in dem das Unterteil und der Deckel im geschlossenen Zustand abdichtend geschlossen sind und
- Fig. 4:: einen seitlichen Schnitt durch eine Trennwand und ein Trennelement, die im geschlossenen Zustand den entsprechenden Aufnahmebereich abdichtend abschließen,
- Fig. 5-7:: mehrere Ausführungsformen eines Rastmittels einer Transportbox in einer Seitenansicht, wobei Fig. 6 ein Rastmittel einer erfindungsgemäßen Transportbox zeigt,
- Fig. 8:: ein Ausschnitt eines erfindungsgemäßen Transportbehälters, der eine Sollbruchstelle aufweist.

Figur 1 zeigt eine Darstellung eines Unterteils 1 eines Transportbehälters in einer Perspektivansicht von oben. Dabei sind der Boden 2 und die Seitenwände 3, 4, 5 und 6 des Unterteils 1 zu sehen. Der obere Randbereich ist in der Darstellung der Figur 1 nicht im Detail dargestellt. Hierzu wird als Ausführungsbeispiel auf die Darstellung der Figur 3 verwiesen.

In der Darstellung der Figur 1 ist noch eine Trennwand 7 zu sehen, durch die das Innere des Unterteils 1 in zwei Aufnahmebereiche 8 und 9 unterteilt wird. Die Trennwand 7 kann im Unterteil 1 auch anders verlaufen. Insbesondere kann diese Trennwand 7 auch so verlaufen, dass die beiden Aufnahmebereiche 8 und 9 unterschiedlich groß sind. Es ist auch möglich, mehrere Trennwände 7 vorzusehen. Beispielsweise können eine oder mehrere weitere Trennwände so verlaufen, dass diese parallel zu der dargestellten Trennwand 7 verlaufen oder schräg zu dieser dargestellten Trennwand 7, ohne diese zu schneiden. Es ist auch möglich eine oder mehrere Trennwände so vorzusehen, dass diese von der dargestellten Trennwand 7 ausgehend zu einer der Seitenwände 3, 4, 5 oder 6 verlaufen.

Der in Fig. 1 gezeigte Transportbehälter ist aus einem Zellulose aufweisenden Material gebildet, das eine Porositöt von 50 Vol.-% aufweist.

Figur 2 zeigt eine Darstellung eines Deckels 201 des Transportbehälters zu dem Unterteil 1 nach Figur 1. Der Deckel 201 ist in einer Perspektivansicht von oben dargestellt.

Auf der unteren Seite des Deckels 201, die in der Darstellung der Figur 2 nicht zu sehen ist, verläuft ein Trennelement, das mit der Trennwand 7 der Darstellung der Figur 1 korrespondiert. Dieses Trennelement verläuft auf der Unterseite des Deckels 201 entsprechend den Pfeilen 202 und 203 der Darstellung der Figur 2.

Es ist zu sehen, dass in den Deckel 201 matrixartig angeordnete Löcher 204 eingebracht sind, wobei ein Abstand benachbarter Löcher 204 in diesem Ausführungsbeispiel einem Dreifachen eines Lochdurchmesser entspricht. Von diesen Löchern 204 sind aus Gründen der Übersichtlichkeit lediglich einzelne mit Pfeilen zu der Bezugsziffer 204 versehen. Diese Löcher 204 sind in einem Bereich 205 des Deckels 201 eingebracht, der sich oberhalb eines Aufnahmebereichs (in diesem Fall des Aufnahmebereichs 9) des Unterteils 1 befindet. Dieser Bereich 205 ist vorteilhaft mit einem Klebestreifen überklebt, der abziehbar ist. Damit kann bei geschlossenem Transportbehälter der Aufnahmebereich 9 verschlossen bleiben, solange der Klebestreifen aufgeklebt ist. Wenn der Klebestreifen abgezogen wird, kann warme Luft durch die Löcher 204 aus diesem Aufnahmebereich 9 entweichen. Frittierte Lebensmittel können damit knusprig gehalten werden, ohne dass diese durch Wasserdampf weich werden.

In den Figuren 1 und 2 sind die Randbereiche des Unterteils 1 und des Deckels 201 nicht im einzelnen dargestellt. Figur 3 zeigt einen seitlichen Schnitt durch ein Ausführungsbeispiel für die Gestaltung des Randbereichs, in dem das Unterteil 1 und der Deckel 201 im geschlossenen Zustand abdichtend geschlossen sind. Die Randbereiche des Unterteils 1 in der Darstellung der Figur 1 sowie des Deckels 201 in der Darstellung der Figur 2 können entsprechend der Darstellung der Figur 3 gestaltet sein.

In der Darstellung der Figur 3 ist der Randbereich 304 eines Unterteils 301 eines Transportbehaälters in einem seitlichen Schnitt zu sehen. Es ist ein Teil einer Seitenwand 302 des Unterteils 301 zu sehen.

Der Randbereich 304 des Unterteils 301 ist so gestaltet, dass die Seitenwand 302 in einen verbreiterten Randbereich 304 übergeht. Dieser Randbereich 304 ist so gestaltet, dass sich - ausgehend von der Verbindungslinie der Seitenwand 302 mit dem Randbereich 304 - in dem Randbereich zunächst eine V-förmige oder U-förmige Vertiefung 305 anschließt, die in dem Randbereich 304 umlaufend verläuft.

Nach außen schließt sich in dem Randbereich 304 weiterhin eine V-förmige oder U-förmige Erhebung 306 an, die ebenfalls umlaufend in dem Randbereich 304 verläuft.

Weiterhin ist der Randbereich 307 eines Deckels 308 zu sehen. Dieser Randbereich schließt sich an eine Seitenwand 309 des Deckels 308 an.

Dieser Randbereich 307 ist korrepondierend zu dem Randbereich 304 gestaltet.

Ausgehend von der Verbindungslinie des Randbereichs 307 mit der Seitenwand 309 ergibt sich zuerst eine V-förmige oder U-förmige Erhebung 310, die mit der V-förmigen oder U-förmigen Vertiefung 305 in dem Randbereich 304 zusammenwirkt, wenn der Transportbehälter geschlossen wird. Der Deckel 308 greift hier in das Unterteil 301 ein. Entsprechend übergreift das Unterteil 301 hier den Deckel 308.

Nach außen hin schließt sich in dem Randbereich 307 noch eine V-förmige oder U-förmige Vertiefung 311 an, die mit der V-förmigen oder U-förmigen Erhebung 306 zusammenwirkt, wenn der Transportbehälter geschlossen wird. Der Deckel 308 übergreift hier das Unterteil 301. Entsprechend greift das Unterteil 301 hier in den Deckel 308 ein.

Die Gestaltung der Randbereiche 304 und 307 ist hier als ein Ausführungsbeispiel dargestellt. Es sind verschiedene Varianten denkbar. Beispielsweise kann in dem Randbereich 304 lediglich eine Vertiefung oder eine Erhebung vorhanden sein. Entsprechend ist dann im Randbereich 307 ebenfalls nur eine Erhebung oder eine Vertiefung vorhanden.

Figur 4 zeigt einen seitlichen Schnitt durch eine Trennwand 401 und ein Trennelement 402, die im geschlossenen Zustand den entsprechenden Aufnahmebereich abdichtend abschließen.

Es ist zu sehen, dass das Trennelement 402 so gestaltet ist, dass dieses Trennelement 402 beim Schließen des Transportbehälters die Trennwand 401 formschlüssig übergreift. Dazu ist das Trennelement 402 in diesem Bereich V-förmig oder U-förmig gestaltet, entsprechend der Gestaltung der Trennwand 401.

Figur 5 zeigt einen seitlichen Schnitt durch eine Trennwand 501 und ein Trennelement 502, die im geschlossenen Zustand den entsprechenden Aufnahmebereich durch Ausbildung einer Rastverbindung abdichtend abschließen.

Ein Rastmittel 515 umfasst einen im Querschnitt U-förmigen Bereich 516, der von einer Innenseite eines Deckels eines Transportbehälters vorsteht, und einen auf Verbindungsvorsprung 517, der von dem Trennelement 502 in Richtung des Bereichs 516 vorsteht.

Der Verbindungsvorsprung 517 weist zwei abgerundete Rastvorsprünge 518 auf, die auf gegenüberliegenden Seiten des Verbindungsvorsprungs 517 angeordnet sind und die zur Ausbildung der Rastverbindung in gegenüberliegende Rastnuten 519 in den im Querschnitt U-förmigen Bereich 516 eingreifen können. Die Rastnuten 519 sind in U-Schenkel 520 eingebracht.

Ein in Figur 6 gezeigtes Rastmittel 615 unterscheidet sich von demjenigen in Figur 5 gezeigten dadurch, dass insgesamt drei Raststufen ausgebildet sind.

Dazu sind drei in diesem Ausführungsbeispiel äquidistant übereinander angeordnete Paare von Rastnuten 619 sowie zugehörige Rastvorsprünge 618 vorgesehen.

Ein in Figur 7 gezeigtes Rastmittel 715 unterscheidet sich von demjenigen in Figur 5 und Figur 6 gezeigten dadurch, dass zum Verschließen eines Transportbehälters gegenüberliegenden Rastzähne 720, 721 vorgesehen sind, die insgesamt drei Raststufen ausbilden und die zur Bildung einer Rastverbindung ineinandergreifen können.

Die Rastzähne 720 stehen von einer Seitenfläche eines Deckels des Transportbehälters vor, während die Rastzähne von einer Seitenfläche eines Trennelements 702 vorstehen.

Es versteht sich, dass die in Figur 5 bis Figur 7 gezeigten Rastmittel auch zur Verbindung eines Randbereichs eines Unterteils eines Transportbehälters mit einem Randbereich eines Deckels des Transportbehälter verwendbar sind. Vorzugsweise wird in diesem Fall eine umlaufende Verbindung ausgebildet, das heißt der Deckel des Transportbehälters ist entlang eines Kontaktbereichs vollständig und insbesondere luftdicht mit dem Unterteil des Transportbehälters verbunden.

Eine in Figur 8 gezeigte, in einen Deckel 801 eingebrachte Sollbruchstelle 822 ist als Perforation und L-förmig ausgebildet.

Durch Eindrücken eines Übergangsbereichs 823 von einem L-Schenkel 824 zu einem Basisschenkel 825 der L-förmigen Sollbruchstelle 822 wird die Perforation bereichsweise aufgebrochen und der Übergangsbereich 823 kann um eine Achse 826 nach innen in einen Aufnahmeraum hinein umgeklappt werden, wodurch eine dreieckige Entlüftungsöffnung 827 ausgebildet wird.

Es versteht sich, dass sämtliche Kombinationen der in den Figuren gezeigten Merkmale denkbar sind. Beispielsweise kann ein Transportbehälter mit einem Rastmittel gemäß Figur 6 eine Sollbruchstelle gemäß Figur 8 aufweisen.

## Patentansprüche

1. Transportbehälter für zubereitete Lebensmittel,
> wobei der Transportbehälter aus einem thermisch isolierenden Material besteht,
> wobei der Transportbehälter aus einem wannenförmigen Unterteil (1; 301) und einem Deckel (201; 308) besteht,
> wobei sich in dem wannenförmigen Unterteil (1; 301) wenigstens eine Trennwand (7) befindet zur Unterteilung des Aufnahmeraums des Transportbehälters in mehrere Aufnahmebereiche (8, 9),
> wobei der Deckel (201; 308) und das Unterteil (1; 301) im Randbereich (304, 307) formschlüssig und abdichtend ineinander und/oder übereinander greifen, wobei der Deckel (201, 308) eines oder mehrere Trennelemente (202, 203; 402) aufweist,
> wobei die Zahl der Trennelemente (202, 203; 402) der Zahl der Trennwände (7) entspricht,
> wobei der Verlauf des Trennelementes (202, 203; 402) oder der Trennelemente (202, 203; 402) dem Verlauf der Trennwand (7) oder der Trennwände (7) derart entspricht, dass bei geschlossenem Transportbehälter das Trennelement (202, 203; 402) oder die Trennelemente (202, 203; 402) und die Trennwand (7) oder die Trennwände (7) miteinander korrespondieren,
wobei die miteinander korrespondierenden Trennelemente (202, 203; 402) und Trennwände (7) formschlüssig und abdichtend ineinander und/oder übereinander greifen, sodass durch die Trennelemente (202, 203; 402) und die Trennwände (7) im geschlossenen Zustand des Transportbehälters im Inneren des Transportbehälters mehrere vollständig voneinander getrennte Aufnahmebereiche (8, 9) für Lebensmittel gebildet werden,
wobei der Transportbehälter ein Rastmittel (615) aufweist, durch das die Trennwand (601) und das Trennelement (602) und/oder ein Randbereich (302) einer Seitenwand (304) des Transportbehälters mit einem Randbereich (307) eines Deckels (308) des Transportbehälters formschlüssig miteinander verbindbar sind, wobei das Rastmittel (616) einen im Querschnitt U-förmigen Bereich (616) sowie einen Verbindungsvorsprung (617) aufweist, wobei der Verbindungsvorsprung (617) zur Ausbildung einer Rastverbindung in den U-förmigen Bereich (616) einführbar ist, **dadurch gekennzeichnet, dass** das Rastmittel (616) mehrere Raststufen umfasst.

2. Transportbehälter nach Anspruch 1,
**dadurch gekennzeichnet,**
**dass** der Transportbehälter auch im Randbereich (304, 307) des Unterteils (1; 301) und des Deckels (201; 308), in dem das Unterteil (1; 301) und der Deckel (201; 308) formschlüssig ineinander oder übereinander greifen, sowie die Trennwand (7) oder die Trennwände (7) und das Trennelement (202, 203; 402) oder die Trennelemente (202, 203; 402) auch in dem Bereich, in dem die Trennwände (7) und die Trennelemente (202, 203; 402) formschlüssig ineinander oder übereinander greifen, aus demselben Material gebildet sind, aus dem der Transportbehälter im Übrigen gefertigt ist.

3. Transportbehälter nach Anspruch 1 oder 2,
**dadurch gekennzeichnet,**
**dass** der Deckel (201) im Bereich zumindest eines der durch die Trennwand (7) oder die Trennwände (7) und das Trennelement (202, 203; 402) oder die Trennelemente (202, 203; 402) abgetrennten Aufnahmebereiches (9) einen Bereich (205) mit einem oder mehreren Löcher (204) aufweist.

4. Transportbehälter nach Anspruch 3,
**dadurch gekennzeichnet,**
**dass** der Bereich (205) mit den Löchern (204) mit einem abziehbaren Klebestreifen überklebt ist oder überklebbar ist.

5. Transportbehälter nach Anspruch 3 oder 4,
**dadurch gekennzeichnet,**
**dass** die mehreren Löcher (204) matrixartig angeordnet sind, wobei ein Abstand vertikal und horizontal benachbarter Löcher (204) einem Zweifachen bis zu einem Zehnfachen eines Lochdurchmessers entspricht, vorzugsweise einem Dreifachen bis Fünffachen.

6. Transportbehälter nach Anspruch 1 oder 2,
**dadurch gekennzeichnet,**
**dass** Deckel (201; 801) im Bereich zumindest eines der durch die Trennwand (7) oder die Trennwände (7) und das Trennelement (202, 203; 402) oder die Trennelemente (202,203; 402) abgetrennten Aufnahmebereiches (9) zumindest eine Sollbruchstelle (822) aufweist, wobei die mindestens eine Sollbruchstelle (822) derart ausgebildet sind, dass diese durch Kraftwirkung unter Bildung einer Entlüftungsöffnung (827) bricht.

7. Transportbehälter nach Anspruch 6,
**dadurch gekennzeichnet,**
**dass** die mindestens eine Sollbruchstelle (822) L-förmig ausgebildet ist.

8. Transportbehälter nach Anspruch 1,
**dadurch gekennzeichnet,**
**dass** die Raststufen gleich groß sind.

9. Transportbehälter nach einem der Ansprüche 1 bis 8,
**dadurch gekennzeichnet,**
**dass** der im Querschnitt U-förmige Bereich (516) zumindest ein Paar gegenüberliegender Rastnuten (519; 619) umfasst, die zur Aufnahme von Rastvorsprüngen (518; 618) des Verbindungsvorsprungs (517, 617) eingerichtet sind, wobei gegenüberliegende Rastnuten (519; 619) in gegenüberliegende U-Schenkel (520; 620) des im Querschnitt U-förmigen Bereichs (516) eingebracht sind.

10. Transportbehälter nach einem der Ansprüche 1 bis 9,
**dadurch gekennzeichnet,**
**dass** das Rastmittel (716) Rastzähne (720, 721) umfasst, die an dem Trennelement und an der Trennwand und/oder an einen Randbereich einer Seitenwand des Transportbehälters und einen Randbereich eines Deckels des Transportbehälters angebracht sind, und die zur Ausbildung einer Rastverbindung ineinandergreifen.

11. Transportbehälter nach Anspruch 10,
**dadurch gekennzeichnet,**
**dass** die an die Trennwand und/oder den Randbereich des Deckels angebrachten Rastzähne (720, 721) von einer Seitenflächen der Trennwand und/oder dem Randbereich des Deckels vorstehen.

12. Transportbehälter nach einem der Ansprüche 1 bis 11,
**dadurch gekennzeichnet,**
**dass** der Transportbehälter aus einem Zellulose aufweisenden Material gebildet ist.

13. Transportbehälter nach Anspruch 12,
**dadurch gekennzeichnet,**
**dass** das Zellulose aufweisende Material eine Porosität zwischen 40 und 60 Vol.-% aufweist.

## Claims

1. Transport container for prepared food,
➢ whereby the transport container consists of a thermally insulating material,
➢ whereby the transport container consists of a trough-shaped lower part (1; 301) and a lid (201; 308),
➢ whereby at least one partition (7) is located in the trough-shaped lower part (1; 301) for dividing the receiving space of the transport container into a plurality of receiving regions (8, 9),
➢ whereby the cover (201; 308) and the lower part (1; 301) in the edge region (304, 307) engage positively and sealingly into one another and/or over one another, whereby
the cover (201, 308) has one or more separating elements (202, 203; 402),
➢ whereby the number of partition elements (202, 203; 402) corresponds to the number of partition walls (7),
➢ whereby the course of the separating element (202, 203; 402) or the separating elements (202, 203; 402) corresponds to the course of the partition wall (7) or the partition walls (7) in such a way that, when the transport container is closed, the separating element (202, 203; 402) or the separating elements (202, 203; 402) and the partition wall (7) or the partition walls (7) correspond to one another,
➢ whereby the separating elements (202, 203; 402) and separating walls (7) corresponding to one another engage positively and sealingly into one another and/or over one another, so that a plurality of completely separate receiving regions (8, 9) for foodstuffs are formed in the interior of the transport container by the separating elements (202, 203; 402) and the separating walls (7) in the closed state of the transport container,
whereby
the transport container has a latching means (615), by means of which the partition wall (601) and the separating element (602) and/or an edge region (302) of a side wall (304) of the transport container can be positively connected to one another with an edge region (307) of a lid (308) of the transport container, whereby the latching means (616) has a region (616) which is U-shaped in cross-section and a connecting projection (617), whereby the connecting projection (617) can be inserted into the U-shaped region (616) to form a latching connection,
**characterized in that**
the latching means (616) comprises a plurality of latching steps.

2. Transport container according to claim 1,
**characterised in that**,
that the transport container also engages positively into or over one another in the edge region (304, 307) of the lower part (1; 301) and the lid (201; 308), in which the lower part (1; 301) and the lid (201; 308) engage positively into one another or over one another, and the partition wall (7) or the partition walls (7) and the partition element (202, 203; 402) or the partition elements (202, 203; 402) also engage positively into one another or over one another in the region in which the partition walls (7) and the partition elements (202, 203; 402) engage positively into one another or over one another; 402) or the separating elements (202, 203; 402) are also formed from the same material from which the transport container is otherwise made, in the region in which the separating walls (7) and the separating elements (202, 203; 402) engage positively into one another or over one another.

3. Transport container according to claim 1 or 2,
**characterised in that**,
that the cover (201) has a region (205) with one or more holes (204) in the region of at least one of the receiving regions (9) separated by the separating wall (7) or the separating walls (7) and the separating element (202, 203; 402) or the separating elements (202, 203; 402).

4. Transport container according to claim 3,
**characterised in that**,
that the area (205) with the holes (204) is taped over or can be taped over with a removable adhesive strip.

5. Transport container according to claim 3 or 4,
**characterised in that**,
that the plurality of holes (204) are arranged in a matrix-like manner, whereby a distance vertically and horizontally neighbouring holes (204) corresponds to a twofold to a tenfold times a hole diameter, preferably three to five times five times.

6. Transport container according to claim 1 or 2,
**characterised in that**,
that the cover (201; 801) is positioned in the region of at least one of the areas separated by the partition wall (7) or the partition walls (7) and the separating element (202, 203; 402) or the separating elements (202, 203; 402) has at least one predetermined breaking point (822), whereby the (822), whereby the at least one predetermined breaking point (822) is designed in such a way that it breaks by the action of force, forming a vent opening (827) breaks.

7. Transport container according to claim 6,
**characterised in that**,
that the at least one predetermined breaking point (822) is L-shaped.

8. Transport container according to claim 1,
**characterised in that**,
that the resting steps are the same size.

9. Transport container according to any one of claims 1 to 8,
**characterised in that**,
that the area (516), which is U-shaped in cross-section, comprises at least one pair of opposite latching grooves (519; 619), which are arranged to receive latching projections latching projections (518; 618) of the connecting projection (517, 617), whereby opposing latching grooves (519; 619) are inserted into opposing U-legs (520; 620) of the cross-sectionally U-shaped region (516).

10. Transport container according to any one of claims 1 to 9,
**characterised in that**,
that the latching means (716) comprises latching teeth (720, 721) which are attached to the separating element and on the separating wall and/or on an edge region of a side wall of the transport container and an edge region of a lid of the transport container, and of a lid of the transport container, and which interlock to form a latching connection interlock with each other.

11. Transport container according to claim 10,
**characterised in that**,
that the latching teeth (720, 721) attached to the partition wall and/or the edge region of the cover teeth (720, 721) protrude from a side surface of the partition wall and/or the edge edge region of the lid.

12. Transport container according to any one of claims 1 to 11,
**characterised in that**,
that the transport container is made of a material containing cellulose.

13. Transport container according to claim 12,
**characterised in that**,
that the cellulose-containing material has a porosity of between 40 and 60 per cent by volume by volume.

## Revendications

1. Conteneur de transport pour aliments préparés,
> dans lequel le récipient de transport étant constitué d'un matériau thermiquement isolant,
> dans lequel le récipient de transport étant constitué d'une partie inférieure (1; 301) en forme de cuve et d'un couvercle (201; 308),
> dans lequel au moins une paroi de séparation (7) se trouvant dans la partie inférieure en forme de cuve (1; 301) pour diviser l'espace de réception du récipient de transport en plusieurs zones de réception (8, 9),
> dans lequel le couvercle (201; 308) et la partie inférieure (1 ; 301) s'emboîtant l'un dans l'autre et/ou l'un sur l'autre dans la zone de bord (304, 307) par complémentarité de forme et de manière étanche, dans lequel e couvercle (201, 308) comporte un ou plusieurs éléments de séparation (202, 203; 402),
> dans lequel le nombre d'éléments de séparation (202, 203; 402) correspondant au nombre de cloisons de séparation (7),
> dans lequel le tracé de l'élément de séparation (202, 203; 402) ou des éléments de séparation (202, 203; 402) correspondant au tracé de la paroi de séparation (7) ou des parois de séparation (7) de telle sorte que, lorsque le récipient de transport est fermé, l'élément de séparation (202, 203; 402) ou les éléments de séparation (202, 203; 402) et la paroi de séparation (7) ou les parois de séparation (7) se correspondent,
dans lequel les éléments de séparation (202, 203; 402) et les parois de séparation (7) correspondant les uns aux autres s'emboîtant les uns dans les autres et/ou les uns sur les autres par complémentarité de forme et de manière étanche, de sorte que les éléments de séparation (202, 203; 402) et les parois de séparation (7) forment, à l'état fermé du récipient de transport, à l'intérieur du récipient de transport, plusieurs zones de réception (8, 9) entièrement séparées les unes des autres pour des aliments,
dans lequel,
le conteneur de transport présente un moyen d'encliquetage (615) grâce auquel la paroi de séparation (601) et l'élément de séparation (602) et/ou une zone de bordure (302) d'une paroi latérale (304) du conteneur de transport peuvent être reliés par complémentarité de forme à une zone de bordure (307) d'un couvercle (308) du conteneur de transport, le moyen d'encliquetage (616) présentant une zone (616) de section transversale en forme de U ainsi qu'une saillie de liaison (617), la saillie de liaison (617) pouvant être insérée dans la zone en forme de U (616) pour former une liaison par encliquetage,
**caractérisé en ce que**
le moyen d'encliquetage (616) comprend plusieurs crans d'encliquetage.

2. Conteneur de transport selon la revendication 1,
**caractérisé en ce que**,
**que** le récipient de transport s'engage également dans la zone de bordure (304, 307) de la partie inférieure (1; 301) et du couvercle (201; 308), dans laquelle la partie inférieure (1; 301) et le couvercle (201; 308) s'engagent l'un dans l'autre ou l'un sur l'autre par complémentarité de forme, ainsi que la paroi de séparation (7) ou les parois de séparation (7) et l'élément de séparation (202, 203; 402) ou les éléments de séparation (202, 203; 402) sont formés, également dans la zone dans laquelle les parois de séparation (7) et les éléments de séparation (202, 203; 402) s'engagent les uns dans les autres ou les uns au-dessus des autres par complémentarité de forme, dans le même matériau que celui dans lequel le récipient de transport est par ailleurs fabriqué.

3. Conteneur de transport selon la revendication 1 ou 2,
**caractérisé en ce que**,
le couvercle (201) présente, dans la zone d'au moins l'une des zones de réception (9) séparées par la ou les parois de séparation (7) et l'élément de séparation (202, 203; 402) ou les éléments de séparation (202, 203; 402), une zone (205) avec un ou plusieurs trous (204).

4. Conteneur de transport selon la revendication 3,
**caractérisé en ce que**,
la zone (205) avec les trous (204) est recouverte ou peut être recouverte d'une bande adhésive détachable.

5. Conteneur de transport selon la revendication 3 ou 4,
**caractérisé en ce que**,
la pluralité de trous (204) est disposée de manière matricielle, une distance de trous (204) adjacents verticalement et horizontalement correspond à deux fois à un diamètre de diamètre dix fois le diamètre d'un trou, de préférence de trois à dix fois. cinq fois.

6. Conteneur de transport selon la revendication 1 ou 2,
**caractérisé en ce que**,
des couvercles (201; 801) sont placés dans la zone d'au moins l'un des éléments séparés par la paroi de séparation (7) ou les parois de séparation (7) et l'élément de séparation (202, 203; 402) ou les éléments de séparation (202, 203; 402), au moins une zone de rupture (9) (822), l'au moins un point destiné à la rupture (822) étant réalisé de telle sorte que que celui-ci est formé par l'action d'une force en formant une ouverture d'aération (827) se rompt.

7. Conteneur de transport selon la revendication 6,
**caractérisé en ce que**
l'au moins un point destiné à la rupture (822) est réalisé en forme de L.

8. Conteneur de transport selon la revendication 1,
**caractérisé en ce que**,
les marches d'arrêt sont de même taille.

9. Conteneur de transport selon l'une quelconque des revendications 1 à 8,
**caractérisé en ce que**,
la zone (516) à section transversale en forme de U comprend au moins une paire de d'encliquetage (519; 619) opposées, qui sont destinées à recevoir des saillies d'encliquetage (518; 618) de la saillie de liaison (517, 617), des rainures d'encliquetage opposées (519; 619) étant intégrées dans des branches opposées du U (520; 620) de la zone (516) à section en forme de U.

10. Conteneur de transport selon l'une quelconque des revendications 1 à 9,
**caractérisé en ce que**,
le moyen d'encliquetage (716) comprend des dents d'encliquetage (720, 721) qui sont fixées à l'élément de séparation (2) élément de séparation et à la paroi de séparation et/ou à une zone de bordure d'une paroi latérale du conteneur de transport et une zone de bord d'un couvercle du conteneur de transport conteneur de transport, et qui sont fixées pour former un assemblage par encliquetage s'emboîtent les uns dans les autres.

11. Conteneur de transport selon la revendication 10,
**caractérisé en ce que**
**en ce que** les dents de la paroi de séparation et/ou de la zone de bordure du couvercle dents d'encliquetage (720, 721) dépassent d'une surface latérale de la paroi de séparation et/ou de la zone de bordure du couvercle.

12. Conteneur de transport selon l'une quelconque des revendications 1 à 11,
**caractérisé en ce que**
**en ce que** le récipient de transport est formé d'un matériau présentant de la cellulose.

13. Conteneur de transport selon la revendication 12,
**caractérisé en ce que**
**en ce que** le matériau présentant de la cellulose a une porosité comprise entre 40 et 60% en volume présente.
